# EUROPÄISCHE PATENTSCHRIFT

(11) **EP 1 771 618 B1**
(45) Veröffentlichungstag und Bekanntmachung des Hinweises auf die Patenterteilung: **03.11.2010**
(21) Anmeldenummer: 05761627.8
(22) Anmeldetag: 12.07.2005
(51) Int. Cl.: D06F 37/26, D06F 39/08

(54) **STIRNSEITIG BESCHICKBARE TROMMELWASCHMASCHINE MIT BELEUCHTUNGS- UND/ODER EINSPRÜHEINRICHTUNG IN DER FALTENBALGDICHTUNG**
FRONT-LOAD DRUM WASHING MACHINE COMPRISING AN ILLUMINATING AND/OR SPRAYING DEVICE IN THE EXPANSION JOINT
MACHINE A LAVER A TAMBOUR A CHARGE FRONTALE, COMPRENANT UN MECANISME D'ECLAIRAGE ET/OU PULVERISATION SITUE DANS LE JOINT A SOUFFLET

(30) Priorität: 28.07.2004 DE 102004036672
(43) Veröffentlichungstag der Anmeldung: 11.04.2007
(73) Patentinhaber: Miele & Cie. KG, 33332 Gütersloh (DE)
(72) Erfinder: DAHLKE, Dirk, 33378 Rheda-Wiedenbrück (DE); KARWEG, Volker, 33334 Gütersloh (DE); MELCHIOR, Heide, 38165 Lehre (DE)
(74) Vertreter: Bauch, Uwe
(86) Internationale Anmeldenummer: PCT/EP2005/007542
(87) Internationale Veröffentlichungsnummer: WO 2006/012978

(56) Entgegenhaltungen:
- DE-A1- 3 843 385
- DE-A1- 4 026 547
- DE-A1- 19 731 667
- DE-A1- 19 919 028

## Beschreibung

Die Erfindung betrifft eine stirnseitig beschickbare Trommelwaschmaschine mit einer innerhalb eines Laugenbehälters drehbar angeordneten Trommel, wobei sich zwischen Maschinengehäuse und dem Laugenbehälter um dessen Beschickungsöffnung eine Faltenbalgdichtung erstreckt, und wobei die Wand der Faltenbalgdichtung von einer Einsprüheinrichtung durchsetzt ist.

Aus dem Stand der Technik sind unterschiedliche Ausführungsformen bekannt, wobei beispielsweise die DE 197 31 667 A1 eine stirnseitig beschickbare Trommelwaschmaschine offenbart, bei der oberhalb des Bullaugentürglasfensters die Faltenbalgdlchtung von einer Einsprüheinrichtung durchsetzt wird. Eine andere Variante ist aus der DE 199 19 028 A1 bekannt, wobei die dort offenbarte Trommelwaschmaschine eine Beleuchtungseinrichtung oberhalb des Bullauges zeigt, die ebenfalls im Faltenbalg integriert ist. So werden die einzelnen Einrichtungen folgenden Aufgaben gerecht, wobei die Einsprüheinrichtung im unteren Bereich des Faltenbalges zurückgehaltenen Schaum sowie verbleibende Waschlauge beseitigt. Die Beleuchtungseinrichtung verbessert insbesondere bei der Entnahme der Wäschestücke aus der Trommel eine bessere Einsichtnahme in die Waschtrommel. Beide Einrichtungen, ob Beleuchtungseinrichtung oder Einsprüheinrichtung, können auch über den Umfang des Faltenbalges verteilt angeordnet sein, so dass Licht und Wasser über zwei verschiedene räumlich voneinander getrennte Einrichtungen im Inneren des Wäschebehandlungsraumes eingeleitet werden.

Als nachteilig bei dieser Anordnung der Einrichtungen wird es angesehen, dass sie zu erheblichen Schwingungsbelastungen im Türdichtring führen, mit der Folge, dass es insbesondere bei der Beleuchtungseinrichtung, und hier bei der Verdrahtung der Beleuchtungseinrichtung, zu Kontaktunterbrechungen kommt. Dies bedingt dadurch, dass die einzelnen in der Faltenbalgdichtung angeordneten Einrichtungen unterschiedliche Resonanzfrequenzen unterliegen, weil die Einrichtungen unterschiedliche Massen aufweisen.

Der Erfindung stellt sich somit das Problem, eine Trommelwaschmaschine derart weiter zu bilden, bei der In der Faltenbalgdichtung auftretende Schwingungsprobleme bei eingefassten Einrichtungen auf ein Minimum reduziert werden.

Erfindungsgemäß wird dieses Problem mit den Merkmalen des Anspruchs 1 gelöst. Vorteilhafte Ausgestaltungen und Weiterbildungen der Erfindung ergeben sich aus den nachfolgenden Unteransprüchen.

Bei der Erfindung geht es um eine Beleuchtungseinrichtung, die so nahe mit dem Wassereinlauf in Verbindung steht, dass die Schwingungsbewegung, die durch die Bewegung der Waschtrommel erzeugt wird, so stark gedämpft wird, dass es zu keiner Beschädigung kommt. Beschädigungen können an dem Türdichtring und der Verdrahtung entstehen. Geräusche sind auch möglich. Der diesem System zugeführte Wasserschlauch dient als Dämpfungselement.

Die mit der Erfindung erreichbaren Vorteile bestehen im Besonderen darin, dass die Schwingungsprobleme auf ein Minimum reduziert werden und damit auch die auftretenden Kontaktfehler, insbesondere bei der Beleuchtungseinrichtung unterbunden werden. Erfindungsgemäß wird hierzu vorgeschlagen, dass die Beleuchtungs- und die Einsprüheinrichtung unter einer geringen Distanz zueinander dicht nebeneinander in der Wand der Faltenbalgdichtung oberhalb der Beschickungsöffnung angeordnet sind. Dadurch werden die Schwingungsprobleme unterdrückt.

Erfindungsgemäß wird weiterhin vorgeschlagen, dass die Distanz zwischen Beleuchtungs- und Einsprüheinrichtung mittels eines Versteifungselementes oder eines Stegs überbrückt ist. Somit wird eine Versteifung zwischen den Elementen herbeigeführt, so dass die Schwingung durch die Einsprüheinrichtung mit ihrem Wassereinlauf, die eine größere Masse darstellt, gedämpft wird. Gemäß einer weiteren vorteilhaften Weiterbildung der Erfindung sind die Beleuchtungs- und die Einsprüheinrichtung unmittelbar miteinander verbunden. In der integrierten Form führt dies zusätzlich zur Verbesserung in der Montage von Leucht- und Wassereinlauf. Es wird gleichzeitig ein Verdrehschutz an eine Positionierung realisiert, die eine sichere Montage gewährleistet. Besonders wichtig sind die Eigenschaften, wenn der Türdichtring nicht mehr in einem 90°-Winkel zur Beleuchtung/ Wassereinlauf liegt, sondern schräg verläuft.

Bei der integrierten Ausführungsform können nach einer ersten Ausführungsform jeweils die die Beleuchtungs- und die Einsprüheinrichtung aufnehmenden Gehäuse durch einen Steg unmittelbar verbunden sein. Eine andere Ausführungsform zeichnet sich dadurch aus, dass die aufnehmenden Gehäuse von Beleuchtungs- und Einsprüheinrichtung eine Einheit bilden. Hierbei kann das die beiden Einrichtungen aufnehmende Teil aus einem Gehäuseformteil gebildet sein. Gemäß einer Weiterbildung der Erfindung kann dabei das Gehäuse- und/oder das Formteil mit einem Verdrehschutz bestückt sein, was insbesondere eine Montageerleichterung des Einrichtungsgehäuses herbeiführt.

Ein Ausführungsbeispiel der Erfindung ist in den Zeichnungen rein schematisch dargestellt und wird nachfolgend näher beschrieben. Es zeigt:
- Figur 1:: einen teilweisen Ausschnitt aus einer Faltenbalgdichtung im Bereich der Einbindung von Beleuchtungseinrichtung und Wassereinlauf für eine Ein- spritzeinrichtung;
- Figur 2:: eine isolierte Darstellung der Beleuchtungseinrichtung und der Einspritz- einrichtung, gemäß der Figur 1;
- Figur 3:: eine weitere Ausführungsform in isolierter Darstellung von Einspritzeinrichtung und Beleuchtungseinrichtung;
- Figur 4:: eine weitere Ausführungsform einer Beleuchtungseinrichtung und einer Ein- sprüheinrichtung in integrierter Form;
- Figur 5:: eine weitere Darstellung gemäß der Figur 4 in Einbindung von Leuchtmittel und Düse in einem teilweise ausgeschnittenen Bereich eines Faltenbalges;
- Figur 6:: eine weitere Ausführungsform einer Beleuchtungseinrichtung und einer Ein- sprüheinrichtung und
- Figur 7:: eine Waschmaschine in einer skizzierten Darstellung.

Die Figur 7 zeigt eine stirnseitig beschickbare Trommelwaschmaschine 16 mit einem Gehäuse 19 und einem im Gehäuse 19 angeordnetem Laugenbehälter 17. Innerhalb des Laugenbehälters 17 ist eine Trommel 18 drehbar angeordnet. Zwischen dem vorderen Maschinengehäuse 19 und dem Laugenbehälter 17 erstreckt sich um die Beschickungsöffnung 8 eine Faltenbalgdichtung 1. In bestimmungsgemäßer Lage der Waschmaschine 16 ist im oberen Bereich in der Wand der Faltenbalgdichtung 1 eine Einsprüheinrichtung 2 und eine Beleuchtungseinrichtung 3 angeordnet.

Die Figur 1 zeigt in der teilweise geschnittenen Darstellung eine Faltenbalgdichtung 1, die in einer nicht näher dargestellten Trommelwaschmaschine eingebunden ist, um hier insbesondere den Laugenbehälter gegenüber dem Maschinengehäuse abzudichten. Die Faltenbalgdichtung 1 als solches erstreckt sich dabei um die Beschickungsöffnung.

In der Faltenbalgdichtung 1 sind eine Beleuchtungseinrichtung 2 und eine Einsprüheinrichtung 3 angeordnet, wobei in der Figur 1 lediglich die als Gehäuse 4 und 5 ausgebildeten Teile zur Aufnahme der Beleuchtungs- und der Einsprüheinrichtung 2 und 3 dargestellt sind. An dem Gehäuse 5, in dem die Einsprüheinrichtung 3 eingesetzt wird, schließt sich der Schlauch 6 für den Wassereinlauf an.

Wie aus der Figur 1 nun ersichtlich ist, sind die Beleuchtungseinrichtung 2 und die Einsprüheinrichtung 3 unter einer geringen Distanz zueinander dicht nebeneinander in der Wand 7 der Faltenbalgdichtung 1, insbesondere oberhalb der angedeuteten Beschickungsöffnung 8 angeordnet. Wie aus der Figur 1 zu erkennen ist, ist zwischen der Beleuchtungseinrichtung 2 und der Einsprüheinrichtung 3 ein versteifendes Element 9 angeordnet, so dass eine Verstarrung zwischen den beiden Einrichtungen 2, 3 herbeigeführt wird. Da insbesondere eine sogenannte Abstützfunktion durch den Wasserelnlaufschlauch 6 erfolgt, ergibt sich eine starke Dämpfung für die Einrichtungen 2, 3, so dass insbesondere die für die Beleuchtungseinrichtung 2 erforderlichen Verdrahtungen nicht mehr in Mitleidenschaft gezogen werden können.

Die isolierte Darstellung der beiden Einrichtungsgehäuse 4 und 5 ist nochmals in der Figur 2 dargestellt, ohne Einbindung der Faltenbalgdichtung 1.

Eine weitere Ausführungsform der Erfindung ist insbesondere in der Figur 3 dargestellt, wobei die Beleuchtungs- und die Einsprüheinrichtung 2, 3 unmittelbar miteinander verbunden sind. Hierbei wird vorgeschlagen, dass jeweils die die Beleuchtungs- und die Einsprüheinrichtungen 2, 3 aufnehmenden Gehäuse 4, 5 durch einen Steg 10 verbunden sind. Figur 6 zeigt eine Variante, bei welcher nicht ein angeformter Steg, sondern ein separates, als Deckel 16 für die Beleuchtungseinrichtung 2 fungierendes Bauteil verwendet wird. Der Deckel 16 wird an der Beleuchtungseinrichtung 2 verrastet und besitzt eine angeformte Halterung 17 mit einem Ausschnitt, mit welchem er auf den Wassereinlaufschlauch 6 gesteckt wird.

Die Figur 4 zeigt eine weitere Darstellung der Erfindung, wobei hier die aufnehmenden Gehäuse 4 und 5 von Beleuchtungseinrichtung 2 und Einsprüheinrichtung 3 eine Einheit bilden. Die Gehäuse 4, 5 sind hierbei als ein einstückiges Formteil 11 ausgebildet. Wie sich das als eine Einheit ausgebildete Formteil 11 in der Einbindung der Faltenbalgdichtung 1 darstellt, ergibt sich aus der Figur 5. Hier wird auch ersichtlich, wie ein Verdrehschutz 12 in der Faltenbalgdichtung 1 eingebunden ist. Es wird nun ersichtlich, wie beispielsweise die Einheit in den Faltenbalg 1 eingesetzt wird. Dabei wird das als ein Formteil 11 ausgebildete Gehäuse 4,5 in den Öffnungsquerschnitt der Faltenbalgdichtung 1 eingesetzt, wobei der Verdrehschutz 12 in einen gesonderten eingeformten Bereich 13 in der Faltenbalgdichtung 1 eindringt. Somit wird eine einfache Montage erreicht, wobei dann in dem Gehäuse 4 noch das Leuchtmittel 14 einzusetzen ist, und auf den Rohrstutzen 15 der Wasserzuführschlauch 6 aufgesteckt wird.

## Patentansprüche

1. Stirnseitig beschickbare Trommelwaschmaschine mit einer innerhalb eines Laugenbehälters drehbar angeordneten Trommel, wobei sich zwischen Maschinengehäuse und dem Laugenbehälter um dessen Beschickungsöffnung eine Faltenbalgdichtung erstreckt, und wobei die Wand der Faltenbalgdichtung von einer Einsprüheinrichtung durchsetzt ist,
**dadurch gekennzeichnet,**
**dass** die Wand (7) der Faltenbalgdichtung (1) zusätzlich von einer Beleuchtungseinrichtung (2) durchsetzt ist, wobei die Beleuchtungs- und die Einsprüheinrichtung (2) und (3) unter einer geringen Distanz zueinander dicht nebeneinander in der Wand (7) der Faltenbalgdichtung (1) oberhalb der Beschickungsöffnung (8) angeordnet sind und dass die Distanz zwischen Beleuchtungs- und Einsprüheinrichtung (2, 3) mittels eines Versteifungselementes (9) oder eines Stegs (10) überbrückt ist, so dass eine Versteifung zwischen der Beleuchtungseinrichtung (2) und der Einsprüheinrichtung (3) herbeigeführt wird.

2. Trommelwaschmaschine nach Anspruch 1,
**dadurch gekennzeichnet,**
**dass** die Beleuchtungs- und die Einsprüheinrichtung (2, 3) jeweils in einem Gehäuse (4, 5) aufgenommen sind, wobei die aufnehmenden Gehäuse (4) und (5) durch einen Steg (10) miteinander verbunden sind.

3. Trommelwaschmaschine nach Anspruch 2,
**dadurch gekennzeichnet,**
**dass** die aufnehmenden Gehäuse (4) und (5) von Beleuchtungs- und Einsprüheinrichtung (2, 3) eine Einheit bilden.

4. Trommelwaschmaschine nach Anspruch 3,
**dadurch gekennzeichnet,**
**dass** die Gehäuse (4) und (5) aus einem Formteil (11) gebildet sind.

5. Trommelwaschmaschine nach Anspruch 3 oder 4,
**dadurch gekennzeichnet,**
**dass** die Gehäuse (4) und (5) und/oder das Formteil (11) mit einem Verdrehschutz (12) bestückt sind.

## Claims

1. A front-loading drum-type washing machine comprising a drum rotatably mounted within a suds container, a bellows seal extending around the loading opening thereof between the appliance housing and the suds container, and the wall of the bellows seal being penetrated by an injection device,
wherein the wall (7) of the bellows seal (1) is additionally penetrated by an illumination device (2), the illumination and injection devices (2) and (3) being disposed at a small distance from each other closely side-by-side in the wall (7) of the bellows seal (1) above the loading opening (8); and
the distance between the illumination and injection devices (2, 3) is bridged by a stiffening element (9) or a crosspiece (10), providing stiffening between the illumination device (2) and the injection device (3).

2. The drum-type washing machine as recited in Claim 1,
wherein the illumination and injection devices (2, 3) are received in a housing (4, 5), respectively, the receiving housings (4) and (5) being connected to each other by a crosspiece (10).

3. The drum-type washing machine as recited in Claim 2,
wherein the housings (4) and (5) receiving the illumination and injection devices (2, 3) form one unit.

4. The drum-type washing machine as recited in Claim 3,
wherein the housings (4) and (5) are formed as one molded part (11).

5. The drum-type washing machine as recited in Claim 3 or 4,
wherein the housings (4) and (5) and/or the molded part (11) is/are provided with an anti-rotation means (12).

## Revendications

1. Machine à laver à tambour à chargement par l'avant, avec un tambour disposé en rotation à l'intérieur d'une cuve de lessivage, un joint d'étanchéité à soufflet s'étirant entre le carter de machine et la cuve de lessivage autour de l'ouverture de chargement de cette dernière, et la paroi du joint d'étanchéité à soufflet étant traversée par un dispositif de pulvérisation,
**caractérisée en ce que**
la paroi (7) du joint d'étanchéité à soufflet (1) est en plus traversée par un dispositif d'éclairage (2), les dispositifs (2) et (3) d'éclairage et de pulvérisation étant disposés près l'un de l'autre, avec une faible distance entre eux, dans la paroi (7) du joint d'étanchéité à soufflet (1) au-dessus de l'ouverture de chargement (8), et **en ce que** la distance entre les dispositifs (2) et (3) d'éclairage et de pulvérisation est enjambée par un élément de renfort (9) ou une entretoise (10) de sorte qu'un renforcement est réalisé entre le dispositif d'éclairage (2) et le dispositif de pulvérisation (3).

2. Machine à laver à tambour selon la revendication 1,
**caractérisée en ce que**
les dispositifs (2) et (3) d'éclairage et de pulvérisation sont respectivement logés dans un carter (4, 5), les carters (4) et (5) de logement étant raccordés l'un à l'autre par une entretoise (10).

3. Machine à laver à tambour selon la revendication 2,
**caractérisée en ce que** les carters (4) et (5) de logement des dispositifs (2) et (3) d'éclairage et de pulvérisation forment une unité.

4. Machine à laver à tambour selon la revendication 3,
**caractérisée en ce que**
les carters (4) et (5) sont formés à partir d'un préformé (11).

5. Machine à laver à tambour selon la revendication 3 ou la revendication 4,
**caractérisée en ce que**
les carters (4) et (5) et/ou le préformé (11) sont équipés d'une protection contre la torsion (12).
